# FASCICULE DE BREVET EUROPEEN

(11) **EP 2 105 563 B1**
(45) Date de publication et mention de la délivrance du brevet: **12.08.2015**
(21) Numéro de dépôt: 09004437.1
(22) Date de dépôt: 27.03.2009
(51) Int. Cl.: E05D 15/10, E05F 11/14, E05B 17/00, E05B 65/08, E05C 9/06

(54) **Système de manoeuvre d'un vantail coulissant dans un dormant**
Betätigungssystem eines Schiebeflügels in einer Zarge
System for actuating a sliding door in a frame

(30) Priorité: 28.03.2008 FR 0801732
(43) Date de publication de la demande: 30.09.2009
(73) Titulaire: LA CROISEE D.S., 16350 Champagne Mouton (FR)
(72) Inventeur: Lecointe, Xavier, 16700 Ruffec (FR); Nicoleau, Serge, 16350 Champagne Mouton (FR)
(74) Mandataire: Thibon, Norbert

(56) Documents cités:
- EP-A- 0 377 545
- FR-A- 1 495 692
- JP-A- 1 151 681
- JP-A- 2004 332 352
- US-A- 3 571 976

## Description

La présente invention concerne un système de manoeuvre d'un vantail coulissant, dit à compression de joint, dans lequel le vantail est mobile dans une direction transversale à sa direction de coulissement, entre une position de fermeture dans laquelle le vantail est en appui de manière étanche contre le dormant, et une position de pré-ouverture dans laquelle il en est écarté pour permettre son coulissement dans un plan parallèlement au plan du dormant. L'invention concerne également une porte ou une fenêtre à vantail coulissant équipée du système de manoeuvre.

Le système selon l'invention s'applique à tous les vantaux ou ouvrants coulissants de fenêtres ou de portes, notamment dans des baies vitrées. Il trouve autant application pour les portes ou fenêtres à un vantail coulissant, pouvant éventuellement s'insérer à l'intérieur d'une cloison (galandage) dans la position ouverte, que pour les portes ou les fenêtres à deux vantaux coulissants. Dans ce cas, les vantaux peuvent être déplacés, chacun en translation dans une direction transversale à sa direction de coulissement, en éloignement l'un de l'autre, c'est-à-dire l'un vers l'intérieur, et l'autre vers l'extérieur de la pièce.

Des portes ou fenêtres comportant un vantail coulissait par rapport à un dormant, qui peut être manoeuvré selon une direction transversale à la direction de coulissement pour atteindre une position de pré-ouverture dans laquelle le vantail est écarté du dormant et apte à coulisser dans un plan sensiblement parallèle au plan du dormant, existent de façon classique. Le dormant délimite une ouverture dans la cloison, dans un plan globalement vertical. En position de fermeture, le vantail se trouve en appui frontal contre le dormant. Le vantail coulissant porte un joint périphérique, qui est alors comprimé entre lui et le dormant, de manière à assurer l'étanchéité de la porte. En position de pre-ouverture, le vantail coulissant est écarté du dormant, et il peut alors être déplacé en translation dans un plan sensiblement parallèle à celui défini par le dormant, de manière à permettre l'ouverture.

Dans les solutions usuelles, le mouvement de pré-ouverture est réalisé par des bras oscillant dans un mouvement de balancier selon un plan horizontal. Ces bras ont pour axe de rotation des chariots aptes à se mouvoir le long du dormant, généralement implantés aux extrémités de la traverse basse de l'ouvrant.

De tels systèmes ont notamment les inconvénients d'être encombrants, lourds à mettre en oeuvre, et de présenter un coût de fabrication et d'installation important.

On a proposé par ailleurs, par exemple dans la demande de brevet japonais JP01151681, un système de manoeuvre d'un panneau coulissant, tel qu'une porte coulissante, suivant un dormant et utilisant un rail de guidage du panneau qui est mobile dans une direction transversale à la direction de coulissement, ce rail étant situé dans la partie haute du dormant. Le panneau est suspendu aux chariots de coulissement qui se déplacent sur le rail, ceci crée une fermeture par compression due au poids du panneau qui se déporte naturellement dans ce sens.

Un inconvénient de ce système est qu'il nécessite des éléments de montage, notamment des chariots de coulissement, très résistants pour supporter le poids du panneau suspendu.

Un autre inconvénient est que le panneau suspendu a une tendance naturelle à venir comprimer le joint, il faut un effort important pour le maintenir en position ouverte, dégagée des joints, lorsqu'on le fait coulisser. De plus, ce système favorise les frottements du panneau sur les joints lors du coulissement.

Le document US 3 571 976 qui divulgue les caractéristiques du préambule de la revendication 1 décrit une fenêtre ou porte comportant un vantail coulissant dont une partie de la traverse basse du chassis qui supporte une glissière de guidage sur laquelle ledit vantail prend appui dans sa position de fermeture, peut être pivotée depuis la position déterminant la position de fermeture du vantail vers une autre position.

La présente invention vise à proposer un système de manoeuvre d'un vantail coulissant par rapport à un dormant, et mobile par translation selon une direction transversale au dormant, qui présente un coût de fabrication et d'installation réduit. L'invention vise également à ce que le système permette d'obtenir un débattement du vantail qui soit à la fois suffisamment important pour que le joint d'étanchéité disposé en périphérie du vantail ne subisse pas de frottements pendant le coulissement du vantail, mais pas trop important pour rester confortable à mettre en oeuvre ; à ce qu'il assure une manoeuvre simple et facile du vantail, en même temps qu'un guidage optimal du vantail, et qu'une bonne maîtrise de la force de compression du joint lors de l'opération inverse de fermeture. L'invention vise aussi à proposer un système solide, résistant dans le temps, et assurant une bonne étanchéité lorsque le vantail est fermé.

A cet effet, l'invention propose un système de manoeuvre d'un vantail coulissant suivant la revendication 1.

Le rail de guidage basculant étant disposé sur une traverse inférieure du dormant, les chariots de coulissement sent fixés en vis-à-vis sous une traverse inférieure du vantail coulissant.

Le rail de guidage mobile transversalement étant situé en bas du système, l'invention présente ainsi l'avantage que le poids du vantail est supporté par le sol. Les chariots de coulissement, peuvent ainsi être ceux utilisés couramment pour les systèmes à simple coulissement. Le système peut plus facilement accepter en vantail assez lourd. De plus, dans ce système, le poids du vantail crée un déport du vantail favorable à l'ouverture, et ainsi permettre d'ouvrir le vantail sans de gros efforts ni entraîner de frottement des joints lors du coulissement, contrairement aux systèmes antérieurs où le rail de guidage basculant est situé dans la partie haute du dormant.

Le déplacement du vantail dans la direction transversale à la direction de coulissement est par conséquent associé au mouvement du rail de guidage fixé sur le dormant, dans cette même direction transversale. Une fois dans la position de pré-ouverture, le vantail et le rail sont opérationnels pour permettre le coulissement du vantail le long du rail. L'amplitude du déplacement du rail de guidage est avantageusement choisie pour permettre à la fois un débattement du vantail qui soit suffisant pour dégager complètement le joint porté par le vantail du contact contre le dormant, et qui soit le plus faible possible afin de ne pas trop empiéter dans la pièce dans laquelle est montée la porte ou la fenêtre. Le débattement du vantail peut être de l'ordre du centimètre. En effet, dans les modes de réalisation préférés de l'invention, le système est prévu pour permettre le débattement du vantail vers l'intérieur de la pièce, c'est-à-dire vers l'utilisateur situé à l'intérieur du bâtiment. Ceci n'est cependant nullement restrictif de l'invention, et on peut également tout aussi bien envisager dans le cadre de l'invention un débattement vers l'extérieur.

Selon une caractéristique avantageuse de l'invention, le rail de guidage est muni de moyens pour son basculement dans la direction transversale, entre une position de fermeture et une position d'ouverture, plus particulièrement entre une position haute de fermeture et une position basse de pré-ouverture. Ce mode de réalisation s'avère tout à fait avantageux, tant du point de vue de la simplicité de montage, que de la facilité de manoeuvre du vantail coulissant dans la direction transversale qui en découle, pour son positionnement en pré-ouverture ou pour sa fermeture. Ce mode de réalisation n'est cependant pas limitatif de l'invention, et tout autre moyen permettant de déplacer le rail de guidage dans la direction transversale, notamment par translation, entre tout autant dans le cadre de la présente invention.

Suivant des modes de réalisation préférés dans la pratique industrielle, l'invention répond en outre aux caractéristiques suivantes, mises en oeuvre séparément ou en chacune de leurs combinaisons techniquement opérantes.

Dans des modes de réalisation préférés de l'invention, le rail de guidage comporte un pied longitudinal sensiblement cylindrique, une tête longitudinale et une lame longitudinale reliant le pied à la tête.

Le pied du rail est logé dans un logement longitudinal, par exemple tel qu'une gorge longitudinale du dormant ou via un profilé inséré dans une gorge du dormant, de manière à y être mobile en rotation, et à permettre le basculement de la tête entre la position de fermeture et la position de pré-ouverture, plus particulièrement entre la position haute de fermeture et la position basse de pré-ouverture. La tête du rail coopère avec les chariotes de guidage portés par le vantail coulissant en vis-à-vis du rail.

De préférence selon l'invention, la tête du rail comprend au moins en son sommet une partie de forme arrondie de manière à ce que ces chariots soient libres en rotation autour de la tête, et aptes à coulisser le long de cette tête pour provoquer le coulissement du vantail. Selon un cas particulier, la tête du rail est sensiblement cylindrique.

De préférence le système selon l'invention est tel que le centre de gravité de la partie arrondie, en particulier sensiblement cylindrique, de la tête du rail se situe plus en avant, suivant le sens de pré-ouverture du vantail, que le point de rotation du pied, lorsque le vantail est en position de fermeture. Ceci facilite le fait que le vantail soit maintenu dans une configuration « naturelle » favorable à son ouverture, pour notamment éviter le frottement des joints lors du coulissement.

Il est tout à fait avantageux dans le cadre de l'invention d'utiliser des chariots à galets, qui peuvent être montés sur la tête du rail, notamment sur la partie arrondie, de manière à pouvoir coulisser le long de cette tête.

Selon un autre cas particulier de l'invention, ledit rail de guidage comporte deux zones (d'étanchéité) en débcrd longitudinales, situées de part et d'autre de son axe longitudinal, pour fermer le logement contenant le rail de guidage et ce afin d'empêcher les éléments tels que des poussières, cailloux, de pénétrer dans le logement dudit rail par exemple lors du passage de personnes ou d'animaux, qui peuvent gêner le fonctionnement du système. Plus particulièrement ces zones longitudinales en débord se situent au niveau de la tête du rail, de part et d'autre de l'axe longitudinal de ladite tête. Des détails et avantages de ces zones en débord seront mentionnés dans la description des figures.

Dans des modes de réalisation préférés de l'invention, le système comporte des moyens de limitation du basculement du rail, qui sont notamment constitués d'une butée qui limite le mouvement de basculement du rail, notamment de la lame longitudinale reliant le pied à la tête du rail. Ces moyens de limitation sont avantageusement placés de manière à assurer un basculement du rail, et donc un débattement du vantail, le plus faible possible, tout en étant suffisant pour permettre de dégager complètement le joint qui, dans la position fermée, est comprimé entre le vantail coulissant et le dormant pour assurer l'étanchéité à l'eau et à l'air de la porte ou de la fenêtre.

On prévoit de commander le déplacement du vantail en débattement frontal entre la position de fermeture et la position de pré-ouverture, à partir d'une poignée d'entraînement du vantail dans son mouvement de coulissement parallèlement au dormant. Cette poignée est réalisée de manière classique, et associée à une crémone entraînant, par l'intermédiaire d'une tringlerie, des pênes qui pénètrent de façon classique dans des gâches coopérantes du dormant.

Le système comporte des moyens de commande de la course du vantail dans la direction transversale, qui sont disposés sur au moins un bord du vantail, et de préférence trois bords du vantail à l'exclusion du bord portant les chariots de coulissement. Les chariots étant fixés sous la traverse inférieure du vantail, les moyens de commande sont quant à eux associés aux deux montants et de préférence à la traverse supérieure.

Ces moyens de commande sont actionnés depuis la poignée de manoeuvre du vantail. Cette poignée agit en commande de la course du vantail dans la direction transversale par l'intermédiaire d'au moins une tringle mobile en translation le long d'un bord du vantail. Elle actionne de préférence trois tringles qui sont reliées entre elles et qui sont mobiles respectivement le long des bords du vantail qui les portent.

Ainsi, de façon tout à fait avantageuse, il est de préférence prévu des moyens de commande du débattement frontal du vantail qui sont disposés sur les trois bords du vantail à l'exception du bord portant le chariot de coulissement. Ceci permet d'assurer à la fois une compression équilibrée du joint d'étanchéité dans la position fermée, et un déclenchement fac le et nécessitant peu d'efforts du mouvement de débattement du vantail dans la direction transversale.

Dans des modes de réalisation préférés de l'invention, le système comporte, de préférence sur une traverse supérieure du vantail, au moins un, et de préférence deux, organes de commande du débattement frontal du vantail dont le fonctionnement est lié au déplacement d'une tringle le long de cette traverse. La tringle est elle-même commandée, de manière classique, par la poignée de manoeuvre du vantail.

Les organes de commande coopèrent chacun avantageusement avec la traverse supérieure du dormant, de manière à guider le déplacement du vantail dans la direction transversale.

Chaque organe de commande est de préférence une pièce allongée incurvée dans sa partie centrale. Cette pièce est fixée à une première extrémité à la traverse supérieure du vantail, et elle coopère par une deuxième partie d'extrémité opposée d'une part avec la tringle mobile, et d'autre part, par un pion d'extrémité, avec la traverse supérieure du dormant, de telle sorte que la translation de la tringle le long de la traverse supérieure du vantail entraîne le déplacement de la première extrémité de la pièce, et donc de la traverse supérieure du vantail qui en est solidaire, selon la direction transversale à la direction de coulissement.

La coopération de l'organe avec la tringle mobile s'effectue notamment par insertion d'un rouleau porté par la tringle dans une gorge formée à cet effet en sous-face de la pièce, de telle sorte que le rouleau est apte à se déplacer le long de cette gorge, sous l'effet du déplacement en translation de la tringle le long de la traverse supérieure du vantail. En raison de la forme incurvée de la pièce, le chemin délimité par la gorge est incliné par rapport à l'axe de la traverse supérieure du dormant.

La coopération de l'organe avec la traverse supérieure du dormant s'effectue quant à elle notamment par insertion du pion d'extrémité de la pièce dans une rainure longitudinale prévue à cet effet sous la traverse, de telle sorte que le pion soit apte à se déplacer le long de cette rainure lors du coulissement du vantail, mais qu'il ne puisse jamais s'en dégager, si bien que tout déplacement dans la direction transversale à la direction de coulissement lui est interdit.

Ainsi, lorsque la tringle mobile est actionnée en translation le long de la traverse supérieure du vantail, l'organe de commande subit un mouvement de rotation autour de son pion d'extrémité bloqué dans la rainure de la traverse du dormant. Ce mouvement a pour effet de déplacer son extrémité opposée fixée à la traverse supérieure du vantail dans la direction transversale à la direction de coulissement, entraînant cette dernière, et donc l'ensemble du vantail, avec lui.

L'amplitude du déplacement correspond avantageusement avec l'amplitude de la course de débattement frontal du vantail imprimée au niveau de la traverse inférieure, par les moyens de limitation de basculement du rail de guidage.

Selon l'invention, le système comporte, sur chaque montant du vantail, au moins un pêne fixé sur une tringle mobile le long de ce montant est coopérant avec une gâche en forme de Z disposée en vis-à-vis sur un profilé solidaire en coulissement du vantail. La gâche guide le pêne en déplacement dans la direction transversale. Son amplitude correspond également à celle de la course en débattement imprimée au vantail au niveau des traverses inférieure et supérieure.

Le profilé est fixé au montant en parties haute et basse de la fenêtre ou de la porte, tout en étant apte à coulisser dans le dormant en même temps que le vantail.

Ainsi, le mouvement de manoeuvre de la poignée du vantail entraîne, de manière classique, le déplacement de tringles le long de chacun des bords verticaux et horizontal supérieur du vantail. Ce mouvement amène des organes portés par ces tringles à se déplacer et à guider le vantail dans un mouvement de débattement frontal, avec l'amplitude adéquate. Ces mouvements des organes entraînent automatiquement le basculement du rail de guidage en prise avec les chariots de coulissement fixés au vantail dans la partie inférieure du dormant. Une fois dans la position de pré-ouverture, le vantail peut être manoeuvré par la même poignée, en coulissement dans le plan parallèle au plan du dormant dans lequel il se trouve.

A l'inverse, pour fermer la porte ou la fenêtre, le vantail est guidé en coulissement, toujours par la même poignée, jusqu'à la position de pré-ouverture, puis repoussé vers l'arrière. Lors de ce mouvement, les organes suivent une course inverse par rapport au dormant, ce qui ramène le vantail dans la position de fermeture, dans laquelle le joint est à nouveau comprimé entre lui et le dormant, assurant l'étanchéité de la fermeture.

Durant le coulissement, le joint périphérique porté par le vantail n'est jamais en contact avec le dormant. Il ne s'use pas. Le système selon l'invention présente le même avantage lorsque le joint périphérique n'est pas portée par le vantail, mais par le dormant.

Le système selon l'invention est avantageusement simple à réaliser. Il est peu coûteux de fabrication, car réalisé à partir d'éléments classiques, et d'installation, du fait de sa simplicité de montage. Son coût d'installation est notamment fortement réduit par rapport aux dispositifs de l'art antérieur existant. Il présente en outre une bonne durabilité de fonctionnement, et il réduit de façon importante l'usure des joints d'étanchéité lors du coulissement du vantail. Il assure une bonne maîtrise de la force de compression du joint. Il est également aisé à mettre en oeuvre, car il nécessite un effort réduit pour déplacer le vantail dans la direction transversale à sa direction de coulissement.

L'invention concerne également une porte ou une fenêtre à vantail coulissant suivant un dormant, qui est équipée du système de manoeuvre décrit précédemment.

L'invention sera maintenant plus complètement décrite dans le cadre de caractéristiques préférées et de leurs avantages, en faisant référence aux figures 1 à 10 dans lesquelles :
- la figure 1 représente une vue en coupe transversale selon un plan vertical d'une porte à vantail coulissant suivant jan dormant, équipée d'un système de manoeuvre selon un mode de réalisation de l'invention, dans la position de fermeture ;
- la figure 2 montre une vue en coupe transversale selon un plan vertical de la porte de la figure 1, dans laquelle le vantail est en position de pré-ouverture ;
- la figure 3 montre un vantail équipé du système de manoeuvre selon l'invention, en vue en perspective en éclaté ;
- la figure 4 représente en vue en coupe selon un plan horizontal les moyens de commande du débattement frontal du vantail au niveau d'un montant du vantail ;
- la figure 5 montre une vue en éclaté des éléments constituant les moyens de commande du débattement frontal du vantail se fixant sur la traverse supérieure ;
- la figure 6 représente les éléments de la figure 5 assemblés les uns aux autres ;
- la figure 7 présente des moyens coopérant avec les moyens de commande du débattement frontal du vantail en partie supérieure du dormant ;
- la figure 8 illustre, en vue en coupe selon un plan horizontal, un système de gâches/pênes dans lequel la porte ou la fenêtre est à deux vantaux coulissants,
- la figure 9 représente une vue en coupe transversale selon un plan vertical d'une variante d'une porte à vantail coulissant suivant un dormant, équipée d'un système de manoeuvre, dans la position de fermeture ;
- la figure 10 montre une vue en coupe transversale selon un plan vertical de la porte de la figure 9, dans laquelle le vantail est en position de pré-ouverture.

Une porte à vantail ou ouvrant coulissant par rapport à un dormant équipée du système de manoeuvre selon un mode de réalisation de l'invention est représentée sur la figure 1. Sur cette figure, seules les traverses inférieures 1 et 3 respectives du dormant et du vantail 19 ont eté représentées.

La traverse inférieure 1 du dormant est disposée dans sa position normale d'utilisation, c'est-à-dire sensiblement horizontale. Dans sa partie arrière, c'est-à-dire destinée à être disposée vers l'extérieur de la pièce, à gauche sur la figure 1, elle comporte une ailette 2, sensiblement verticale et se terminant par un rebord dirigé vers l'intérieur, qui est destinée à venir en appui contre un joint d'étanchéité périphérique 5 porté en vis-à-vis par le vantail 19.

Le vantail 19 comporte une traverse inférieure 3, qui se prolonge dans sa partie arrière par une barre 4 support du joint 5. Le joint 5 assure l'étanchéité de fermeture lorsque le vantail est en appui frontal contre le dormant, et plus particulièrement contre l'ailette 2.

Sur la traverse inférieure 3 du vantail est fixé un panneau de vitrage 6. Un joint 7 assure l'étanchéité de la fixation du panneau 6 à la traverse inférieure 3.

Dans sa partie inférieure 8, la traverse inférieure 3 du vantail est également munie d'un joint longitudinal 9, destiné à venir en appui contre une butée verticale 10 portée par la traverse inférieure 1 du dormant, de manière à assurer l'étanchéité également à cet endroit.

Sous la traverse inférieure 3 est fixé un chariot ce coulissement 11, qui est classique en lui-même, du type à galet. Plusieurs chariots identiques peuvent être fixés sous la traverse 3.

Le galet du chariot de coulissement 11 vient en prise autour de la tête longitudinale 12 du rail 18 de guidage du coulissement fixé dans la traverse inférieure du dormant 1, de manière à être mobile le long de cette tête et à permettre ainsi le coulissement du vantail 19. Le galet du chariot 11 est ainsi en prise autour de la tête 12 du rail, de manière à pouvoir à la fois coulisser le long de cette tête et pivoter autour d'elle.

Le rail de guidage 18 comporte, outre sa tête longitudinale de forme cylindrique 12, un pied longitudinal 13, également de forme cylindrique. Le pied 13 et la tête 12 sont reliés l'un à l'autre par une lame longitudinale 14, qui présente une forme légèrement incurvée vers la face avant du vantail et du dormant, c'est-à-dire vers l'intérieur de la pièce, soit vers la droite sur la figure. Le centre de gravité de la tête cylindrique se trouve ainsi plus en avant, dans le sens de la pré-ouverture, que le point de rotation du pied, quand le vantail est fermé.

Le pied 13 du rail de guidage 18 est disposé dans une gorge 15 de la traverse inférieure 1 du dormant. Il est maintenu emprisonné dans cette gorge par des volets 16 répartis le long de la gorge, de manière à pouvoir pivoter à l'intérieur de la gorge, mais à y rester solidement coincé.

Une butée 17 est formée sur la traverse inférieure 1 du dormant, juste en avant de la gorge 15 dans laquelle est emprisonné le pied 13 du rail de guidage. Cette butée 17 joue le rôle d'un limitateur du basculement du rail 18, par appui contre la lame 14 reliant le pied à la tête, lors du basculement de cette dernière.

Comme indiqué sur la figure 2, la butée 17 vient en contact avec la lame 14 au niveau de la partie incurvée de cette dernière. Elle limite le déplacement du vantail dans la direction transversale à sa direction de coulissement. La hauteur et la position de la butée 17 sont choisies, en relation avec la configuration du rail 18, de manière à assurer une amplitude de débattement frontal du vantail de l'ordre de quelques centimètres voire de quelques millimètres.

Sur cette figure 2, on voit le vantail en position de pré-ouverture, dans laquelle les joints 5 et 9 sont tous deux décollés des parties du dormant situées en vis-à-vis. Le vantail est alors apte à coulisser, par déplacement du chariot 11 le long de la tête 12 du rail de guidage, dans un plan sensiblement parallèle à celui du dormant, c'est-à-dire dans un plan perpendiculaire à celui de la figure. Dans ce mouvement de coulissement, les joints 5 et 9 ne sont pas endommagés.

Un vantail équipé du système de manoeuvre est représenté en vue en perspective sur la figure 3. Les éléments constituant les moyens de commande du débattement frontal qui y sont associés sont représentés en vue en éclaté, pour plus de clarté de la figure.

Le vantail 19 comporte de façon classique, outre la traverse inférieure 3, deux montants verticaux 20 et 20' et une traverse supérieure 21.

Le vantail 19 est équipé de deux chariots de coulissement 11 qui sont fixés sous sa traverse 3 de manière à en être solidaire dans ses déplacements.

Les moyens de commande du débattement transversal du vantail 19 se présentent sous la forme d'une tringlerie disposée le long des trois bords du vantail, c'est-à-dire les montants 20 et 20' et la traverse supérieure 21.

Sur un montant 20, est fixée une première tringle de commande du débattement. Un mécanisme de commande 22 de cette tringle, classique en lui-même, est actionnable au moyen d'une poignée qui n'est pas représentée sur la figure pour des raisons de clarté, qui est également classique en elle-même, et qui est fixée sur le montant 20 du vantail.

Le mécanisme de commande 22 actionne la tringle 23 en translation le long du montant 20. Cette tringle 23 porte des rouleaux 24 formant pênes. Les rouleaux 24 sont mobiles en translation en même temps que la tringle 23. Ils s'insèrent dans des gâches coopérantes disposées en vis-à-vis le long du montant, comme il sera décrit plus en détail plus avant dans la présente description. Ces gâches présentent une forme en Z, de manière à guider les rouleaux dans la direction transversale à la direction de coulissement du vantail.

La tringle 23 est reliée, par l'intermédiaire d'un organe 25 de transmission du mouvement dans une direction perpendiculaire, à une tringle 26 disposée le long de la traverse supérieure 21 du vantail. La liaison par l'intermédiaire de l'organe 25 est réalisée de telle sorte que lorsque la tringle verticale 23 se déplace en translation le long du montant 20 du vantail, la tringle horizontale 26 est amenée en translation le long de la traverse supérieure 21. La tringle 26 est associée à des organes de commande du débattement frontal du vantail, qui seront décrits de façon plus détaillée ci-après dans la présente description.

La tringle 26 est elle-même reliée, à une extrémité opposée, par l'intermédiaire d'un organe de transmission du mouvement 27 similaire à l'organe 25, à une tringle verticale 28 disposée le long du montant 20' du vantail. La tringle 28 est apte à coulisser le long de ce montant.

La tringle 28 porte également des rouleaux 29, qui sont solidaires en translation de la tringle, et qui s'insèrent et se déplacent, tout comme les rouleaux 24, dans des gâches en forme de Z suivant une course dans la direction transversale du vantail.

Ce mécanisme assure, par le déplacement des rouleaux 24 et 29 dans les gâches correspondantes, et par la mise en oeuvre des organes de commande associés à la tringle supérieure 26, la commande du basculement du vantail dans la direction transversale à sa direction de coulissement. Cette commande est déclenchée au moyen de la poignée actionnant le mécanisme de commande 22.

Comme représenté sur la figure 4, qui illustre le vantail en position de pré-ouverture, au niveau de chacun de ses montants verticaux 20 le vantail est associé, pour la commande du débattement du vantail, à un profilé longitudinal 56 qui s'étend verticalement le long du montant 20. Dans ce profilé 56 sont creusées les gâches en forme de Z coopérant avec les rouleaux 24 portés par la tringle 23 du vantail. Le profilé 56 est maintenu en place en partie haute et en partie basse de la fenêtre par fixation au montant. Il est solidaire du vantail dans son mouvement de coulissement pour l'ouverture, selon la direction indiquée en 60.

Afin d'assurer l'étanchéité en position fermée, le profilé s'insère, par une branche d'extrémité arrière perpendiculaire 58, dans une gorge longitudinale 59 ménagée à cet effet dans le montant du dormant 55 en vis-à-vis. Lors du coulissement dans la direction 60, la branche 58 se dégage de la gorge 59 pour permettre l'ouverture de la porte ou de la fenêtre.

Dans sa partie dite avant, c'est-à-dire dirigée vers l'intérieure de la pièce, à l'opposé du dormant 55, le profilé s'insère en outre dans une gorge longitudinale 57 ménagée dans le montant de vantail 20. Lorsque, sous l'effet de la translation de la tringle 23 le long du montant 20, les rouleaux 24 se déplacent dans les gâches creusées dans le profilé 56, le montant 20 se déplace en conséquence latéralement par rapport au profilé qui reste fixe, de droite à gauche sur la figure. Ce déplacement est permis par la profondeur de la gorge 57 dans laquelle s'insère le profilé. L'ensemble se déplace ensuite de façon solidaire en coulissement.

Les moyens de commande du débattement frontal du vantail fixés sur la traverse supérieure 21 sont représentés de façon plus détaillée sur la figure 5 en perspective en éclaté, et sur la figure 6.

La tringle 26, qui est mobile en translation le long de la traverse supérieure 21 du vantail, est disposée sous une têtière 30 qui est quant à elle fixe sur cette traverse. Deux rouleaux 31 sont solidaires de la tringle 26, disposés de préférence dans chacune de ses parties d'extrémités opposées. La tringle 26 comporte également, à ses extrémités longitudinales opposées, des organes 32 pour sa fixation respective aux organes de transmission 25 et 27.

La têtière 30 comporte, dans ses deux parties d'extrémité opposées, des lumières longitudinales 33. Les rouleaux 31 s'insèrent chacun à travers une des lumières 33, de manière à pouvoir se déplacer en translation à l'intérieur de la lumière, qui reste quant à elle fixe, lors du mouvement de la tringle 26.

Une pièce 34 est fixée sur la têtière 30, à chacune des parties d'extrémité opposées de cette dernière. Chaque pièce 34 présente une forme allongée et incurvée dans sa partie centrale 35.

A une première extrémité 38, la pièce 34 est solidaire de la têtière fixe 30. Elle est notamment fixée à la têtière au moyen d'un pion de fixation 39.

Au niveau d'une deuxième partie d'extrémité opposée 36, la pièce 34 comporte en sous-face 54, en vis-à-vis de la traverse supérieure 20 du vantail, une gorge longitudinale creusée dans son épaisseur. Le rouleau 31 solidaire de la tringle 26 est disposé à l'intérieur de cette gorge, apte à s'y déplacer en translation longitudinale. Du fait de l'incurvation de la pièce 34, lorsque l'ensemble de ces éléments sont assemblés les uns aux autres, la gorge forme un chemin qui est légèrement incliné vers l'arrière, c'est-à-dire vers le dormant, par rapport à l'axe de la traverse supérieure du vantail.

Au niveau de sa partie d'extrémité 36 la pièce 34 comporte également, sur sa face supérieure, un rouleau 37 qui se dispose dans une rainure longitudinale prévue à cet effet sous la traverse supérieure du vantail, de manière à y être mobile dans la direction de coulissement du vantail, mais pas dans la direction transversale.

Les différents éléments ainsi assemblés sont représentés sur la figure 6.

Dans cette configuration, lorsque la tringle 26 et actionnée en translation le long de la traverse supérieure 21 du vantail, le rouleau 31 se déplace dans la gorge formée en sous-face de la pièce 34. Ceci a pour effet d'imprimer à la pièce i mouvement de rotation, dans un plan horizontal, autour du rouleau 37 qui est fixe dans le dormant. Ce mouvement a pour effet d'écarter l'extrémité opposée 38 du plan du dormant. Cette extrémité étant fixée à la traverse supérieure 20 du vantail, cette dernière est également automatiquement écartée du plan du dormant. L'ensemble du vantail se déplace alors dans la direction transversale à la direction de coulissement, et ce d'autant plus que le même mouvement lui est imprimé au niveau de ses montants 20 et 20', par les déplacements simultanés des rouleaux 24 et 29 dans leurs gâches respectives associées.

L'ensemble de ces mouvements entraîne le basculement du vantail, et du rail de guidage 18, dans la direction transversale à la direction de coulissement du vantail. Ainsi, le mouvement de débattement frontal du vantail s'accompagne d'un léger mouvement vers le bas, en raison du basculement du rail de guidage. Ce mouvement est suivi au niveau des organes de commande, tant sur les montants que sur la traverse supérieure.

Il est ainsi tout à fait simple, à partir d'une poignée disposée sur un montant du vantail, de commander sans effort le déplacement du vantail dans la direction transversale.

Des moyens de commande du débattement frontal du vantail, disposés dans la partie supérieure de la porte, sont représentés sur la figure 7.

Il s'agit d'un rail 42 qui présente la même longueur que la traverse supérieure du vantail coulissant, et qui est fixé sous la traverse supérieure du dormant, dans une gorge de ce dernier prévue à cet effet. Le long du rail 42 est disposée une plaque longitudinale 61, qui est apte à se déplacer en translation le long du rail.

Sur la plaque 61 sont fixées deux pièces 43 dans lesquelles sont creusées des gorges 44 en forme de Z. Ces gorges sont disposées de manière à être en vis-à-vis de la traverse supérieure 21 du vantail, et plus particulièrement de deux rouleaux 31 classiques en eux-mêmes, fixés sur une tringle 26 mobile le long de la traverse 21. Les rouleaux 31 sont placés à l'intérieur des gorges 44 correspondantes. Ces gorges sont orientées de manière à guider les rouleaux 31 selon la direction transversale à la direction de coulissement du vantail.

Une pièce supplémentaire 45, percée d'une cavité 46, est fixée sur la plaque 61 entre les deux pièces 43. Cette cavité 46 est destinée à recevoir, lorsque le rail 42 est positionné dans sa configuration opérante sur le dormant, un pion d'entraînement fixé sur la traverse supérieure 21 du vantail coulissant.

Ainsi, lorsque la tringle 26 et les rouleaux 31 qu'elle porte sont actionnés en translation le long de la traverse supérieure 21 du vantail, les rouleaux se déplacent le long des gorges 44, assurant ainsi l'entraînement du vantail dans son mouvement de débattement frontal. Une fois dans cette position, lorsque le vantail est actionné en coulissement, la plaque 61 est entraînée avec lui en coulissement, par l'intermédiaire du pion fixe inséré dans la cavité 46.

Le système de manoeuvre a été décrit ci-avant dans le cas d'une porte à un seul vantail, venant le cas échéant, dans sa position d'ouverture, s'insérer à l'intérieur de la cloison sur laquelle la porte est montée mais le système de manoeuvre peut être adapté à une porte comportant deux vantaux coulissants, classiques en eux-mêmes.

Dans ce cas, comme illustré sur la figure 8, il est prévu, pour les montants verticaux 47 et 47' des vantaux 48 et 48' disposés en vis-à-vis, une solution alternative assurant la commande du débattement frontal de chacun des vantaux. Cette solution est représentée sur la figure 8.

Dans cette figure, le vantail 48', représenté en bas à droite de la figure, est dans une position de pré-ouverture. Le vantail 48, représenté en haut à gauche de la figure, est quant à lui dans la position de fermeture. Les deux vantaux 48 et 48' sont aptes à coulisser pour l'ouverture chacun dans la direction respectivement 49 et 49', c'est-à-dire dans laquelle ils se croisent.

Le système de manoeuvre est alors configuré de manière à assurer que chacun des vantaux 48, 48' puisse être déplacé dans la direction transversale à la direction de coulissement. Ces déplacements transversaux sont effectués en sens opposés, c'est-à-dire par éloignement des vantaux l'un de l'autre, l'un vers l'intérieur de la pièce, l'autre vers l'extérieur.

Chacun des vantaux 48, 48' est équipé d'un système de manoeuvre conforme à la description ci-avant sur sa traverse inférieure, sur sa traverse supérieure, et sur son montant extérieur par opposition aux montants en vis-à-vis 47 et 47'.

Sur les montants en vis-à-vis 47, 47', sont fixés des rouleaux respectivement 51 et 51', classiques en eux-mêmes, solidaires de tringles 52, 52' mobiles en translation le long des montants.

Des profilés verticaux 50 et 50' sont associés à chacun des montants 47, 47'. Ces profilés sont maintenus dans la position verticale au niveau de la partie supérieure du vantail. Ils sont solidaires de ce dernier en coulissement.

Sur chacun des profilés 50 et 50' est creusée une gorge formant gâche en forme de Z, coopérant avec le rouleau 51, 51' associé de manière à commander le débattement du vantail, de la même manière qu'expliqué ci-avant.

Le débattement frontal de chaque vantail est ainsi assuré par déplacement du rouleau dans la gâche portée par le profilé associé.

Les profilés 50 et 50' présentent en outre chacun, au niveau de leurs bords longitudinaux se faisant face, un retour 53, 53'. Les retours se font face et assurent l'étanchéité de fermeture au niveau de la zone des montants 47, 47'.

Sur les figures 9 et 10 est représentée une variante d'une porte à vantail ou ouvrant coulissant suivant un dormant équipée du système de manoeuvre, le rail de guidage comportant des zones d'étanchéité en débord. Sur ces figures, seules les traverses inférieures 1 et 3 respectives du dormant et du vantail 19 ont été représentées.

Sur la figure 9, la traverse inférieure 1 du dormant est disposée dans sa position normale d'utilisation, c'est-à-dire sensiblement horizontale. Dans sa partie arrière, c'est-à-dire destinée à être disposée vers l'extérieur de la pièce, à droite sur la figure 9, elle comporte un profilé 70, par exemple en aluminium extrudé, comprenant un joint d'étanchéité 71. Ce profilé 70 est destiné à venir en appui contre un joint d'étanchéité périphérique 72 porté en vis-à-vis par le vantail 19 et aussi en compression au niveau du joint 71 avec l'enjoliveur 73 porté par la traverse inférieure 3 du vantail 19.

Le vantail 19 comporte dans sa partie avant un joint 74.

Les joints 71, 72 et 74 assurent l'étanchéité de fermeture lorsque le vantail est en appui frontal contre le dormant, et plus particulièrement contre le profilé 70.

Sur la traverse inférieure 3 du vantail est fixé un panneau de vitrage 6.

Le profilé 70 comprend une partie 70a dans lequelle est logée le rail de guidage 18, mobile dans la direction transversale au coulissement. Cette partie 70a, qui est elle-même logée dans une gorge 75 de la traverse du dormant, a une forme, hauteur et position adaptées à la configuration du rail 18 et comporte des zones 70 b et 70c formant une butée respectivement de part et d'autre du rail 18 pour limiter l'amplitude du débattement frontal dudit rail 18 à quelques millimètres (6-8 millimètres).

Le rail 18 comporte aussi une tête longitudinale 12, de forme arrondie en son sommet, un pied longitudinal 13 de forme arrondie, et une lame longitudinale 14 reliant le pied 13 et la tête 12 dudit rail.

Sous la traverse inférieure 3 du vantail est fixé un chariot de coulissement 11, qui est classique en lui-même, du type à galet. Plusieurs chariots identiques peuvent être fixés sous la traverse 3.

Le galet de ce chariot 11 vient en prise autour de la tête longitudinale 12, en son sommet de forme arrondie, de manière à être mobile le long de cette tête, pour permettre ainsi le coulissement du vantail 19. Ceci permet aussi au chariot 11 de pivoter autour de cette tête, pour permettre ainsi au rail 18 de basculer dans la direction transversale au coulissement.

La tête longitudinale 12 comprend deux zones en débord 12a et 12b, longitudinales et situées de part et d'autre de l'axe longitudinal de cette tête, qui assurent une étanchéité au niveau du rail et permettent ainsi d'éviter que des cailloux et poussières entrent dans le logement contenant le rail 18 situé en partie basse de la traverse 1 du dormant lors par exemple du passage de personnes ou d'animaux. Ces zones en débord 12a et 12b ont une largeur adaptée à celle du logement du rail 18 de manière à ce que ce logement soit fermé, que le système soit en position de fermeture ou en position de préouverture comme le montre aussi la figure 10 relative à ce même système en position de pré-ouverture.

La description qui précède explique clairement comment l'invention permet d'atteindre les objectifs qu'elle s'est fixés. En particulier, elle fournit un système de manoeuvre d'un vantail coulissant suivant un dormant et mobile selon une direction transversale à sa direction de coulissement, qui est simple à utiliser, qui assure une bonne précision du déplacement du vantail tant pour son coulissement que dans la direction transversale, et qui présente une bonne durabilité de fonctionnement.

## Revendications

1. Système de manoeuvre d'un vantail (19) coulissant suivant un dormant,
dans lequel le vantail, du type comportant une traverse inférieure (3) et une traverse supérieure (21) ainsi que deux montants verticaux (20, 20'), est mobile en une direction transversale au dormant, entre une position de fermeture dans laquelle il est en appui de manière étanche contre le dormant et une position de pré-ouverture dans laquelle il est écarté transversalement du dormant pour permettre son coulissement parallèlement au plan du dormant,
et dans lequel un rail de guidage de coulissement (18) monté basculant dans une traverse inférieure dudit dormant est adapté à coopérer avec des chariots à galet (11) fixés sous la traverse inférieure du vantail de manière à permettre le coulissement du vantail parallèlement au plan du dormant lorsque le vantail est dans la position de pré-ouverture,
**caractérisé en ce que** des moyens de commande de la course du vantail (19) dans ladite direction transversale sont prévus sur chacun des montants verticaux (20, 20') du vantail et comportent une tringle (23) actionnée depuis une poignée de manoeuvre du vantail et mobile en translation le long dudit montant du vantail, ainsi qu'au moins un rouleau (24) fixé sur ladite tringle coopérant avec une gâche en forme de Z adaptée à guider le rouleau en déplacement dans ladite direction transversale entre la position de fermeture et la position de pré-ouverture, la gâche en forme de Z est disposée en vis-à-vis du rouleau sur un profilé (56) qui s'étend le long du montant en étant maintenu verticalement par rapport au vantail en partie haute et en partie basse du vantail par fixation sur le montant, ledit profilé comportant une partie avant et une branche d'extrémité arrière perpendiculaire (58), ledit profilé s'insère, par la partie avant dans une gorge (57) ménagée dans ledit montant (20) du vantail et par la branche d'extrémité arrière dans une gorge longitudinale (59) ménagée à cet effet dans le montant du dormant (55), de sorte que sous l'effet de la translation de la tringle (23) le long du montant (20) de vantail et du déplacement qui en résulte du rouleau (24) dans la gâche en Z creusée dans le profilé, le montant de vantail se déplace en conséquence transversalement par rapport au profilé, le profilé étant alors adapté à se déplacer de façon solidaire avec le vantail en coulissement, la branche (58) se dégageant de la gorge (59) pour permettre le coulissement du vantail.

2. Système selon la revendication 1, **caractérisé en ce qu'**il comporte des moyens de commande de la course du vantail (19) dans ladite direction transversale sur trois bords (20, 20', 21) du vantail (19), à savoir les montants verticaux et la traverse supérieure du vantail, à l'exception de la traverse inférieure (3) portant les chariots (11) coopérant avec le rail de guidage (18).

3. Système selon la revendication 2, **caractérisé en ce que** lesdits moyens sont actionnés depuis une poignée de manoeuvre du vantail, par l'intermédiaire de trois tringles (22, 26, 28) reliées entre elles et mobiles en translation respectivement le long des bords (20, 20', 21) du vantail qui les portent.

4. Système selon l'une des revendications 1 à 3, **caractérisé en ce que**, sur la traverse supérieure (21) du vantail, la pièce comportant la gâche présente la forme d'une pièce allongée (34) incurvée dans sa partie centrale (35), fixée à une première extrémité (38) à ladite traverse supérieure (21), et coopérant par une partie d'extrémité opposée (36) d'une part avec ladite tringle mobile (26), et d'autre part, par un pion d'extrémité (37), avec la traverse supérieure du dormant, de telle sorte que la translation de ladite tringle (26) le long de ladite traverse supérieure (21) entraîne le déplacement de ladite première extrémité (38), et de ladite traverse supérieure (21) du vantail, selon ladite direction transversale.

5. Système selon l'une des revendications précédentes, **caractérisé en ce que** le rail de guidage de coulissement (18) est muni de moyens pour guider son basculement transversalement au dormant, entre une position de fermeture et une position de pré-ouverture, en particulier entre une position haute de fermeture et une position basse de pré-ouverture.

6. Système selon la revendication 5, **caractérisé en ce que** le rail de guidage de coulissement (18) comporte un pied longitudinal (13) sensiblement cylindrique logé dans un logement longitudinal (15,70a) dans le dormant de manière à y être mobile en rotation, une tête longitudinale (12) ayant une partie arrondie en son sommet coopérant avec lesdits chariots (11), autour de laquelle lesdits chariots (11) sont libres en rotation et le long de laquelle ils sont aptes à coulisser pour provoquer le coulissement du vantail (19), et une lame longitudinale (14) reliant ledit pied (13) à ladite tête (12).

7. Système selon la revendication 6, **caractérisé en ce qu'**il comporte des moyens de limitation dudit basculement du rail (18), notamment constitués d'une butée (17,70b,70c) limitant le mouvement de basculement de ladite lame longitudinale (14).

8. Système selon l'une quelconque des revendications 6 à 7, **caractérisé par le fait que** la tête (12) dudit rail de guidage de coulissement (18) comporte des zones en débord (12a, 12b) longitudinales et situées de part et d'autre de l'axe longitudinal de ladite tête pour fermer le logement (15,70a) contenant le rail.

9. Système selon l'une quelconque des revendications 6 à 8, **caractérisé par le fait que** la tête (12) dudit rail de guidage de coulissement (18) a une forme sensiblement cylindrique.

10. Système selon l'une quelconque des revendications 6 à 9, **caractérisé par le fait que** le centre de gravité de la partie arrondie de la tête (12) du rail (18) se situe plus en avant, dans le sens de pré-ouverture du vantail (19), que le point de rotation du pied (13), lorsque le vantail est en position de fermeture.

11. Porte ou fenêtre à vantail coulissant suivant un dormant équipée d'un système de manoeuvre tel que décrit dans l'une quelconque des revendications 1 à 10.

## Patentansprüche

1. System zur Betätigung eines Schiebeflügels (19) in einer Zarge,
wobei der Schiebeflügel des Typs ist, der eine untere Querleiste (3) und eine obere Querleiste (21) sowie zwei vertikale Streben (20, 20') aufweist, zwischen einer Verschlussposition, in der er dicht an der Zarge anliegt, und einer Öffnungs-Vorposition, in der er quer zur Zarge absteht, um sein Verschieben parallel zur Ebene der Zarge zu ermöglichen, in eine Richtung senkrecht zur Zarge beweglich ist,
wobei eine Gleitführungsschiene (18), die kippbar in einer Querleiste unterhalb der Zarge montiert ist, so gestaltet ist, dass sie mit Laufrollenschlitten (11) zusammenwirkt, die unter der unteren Querleiste des Schiebeflügels so befestigt sind, dass ein Gleiten des Schiebeflügels parallel zur Ebene der Zarge ermöglicht wird, wenn sich der Schiebeflügel in der Öffnungs-Vorposition befindet,
**dadurch gekennzeichnet, dass**
Steuerungsmittel für den Lauf des Schiebeflügels (19) in der senkrechten Richtung jeweils an den vertikalen Streben (20, 20') des Schiebeflügels vorgesehen sind, und eine Stange (23), die von einem Griff aus zur Betätigung des Schiebeflügels und in translatorischer Bewegung entlang der Leiste des Schiebeflügels betätigt wird, sowie eine Laufrolle (24), die auf der Stange zusammenwirkend mit einem Schließblech in Z-Form befestigt ist, welches zur Führung der Laufrolle unter Verschieben in der senkrechten Richtung zwischen der Verschlussposition und der Öffnungs-Vorposition ausgelegt ist, aufweisen,
das Schließblech in Z-Form gegenüber der Laufrolle auf einem Profilblech (56) angeordnet ist, das sich entlang der Strebe erstreckt, während es vertikal zum Schiebeflügel am oberen Teil und unteren Teil des Schiebeflügels durch Fixieren an der Leiste gehalten wird, wobei das Profilblech einen vorderen Abschnitt und ein senkrechtes hinteres Endstück (58) aufweist, das Profilblech sich durch den vorderen Teil in eine Engstelle (57) einschiebt, die in der Strebe (20) des Schiebeflügels ausgearbeitet ist, und sich über das hintere Endstück in eine längliche Engstelle (59) einschiebt, die hierzu in der Strebe der Zarge (55) so ausgearbeitet ist, dass sich die Schiebeflügel-Leiste unter der Einwirkung der Translation der Stange (23) entlang der Schiebeflügel-Streben (20) und des Verschiebens durch die Laufrolle (24) in dem Z-Schließblech, das in den Profilblech eingearbeitet wurde, als Folge senkrecht zum Profilblech verschiebt, wobei das Profilblech demnach dazu ausgelegt ist, sich zusammen mit dem Schiebeflügel gleitend zu verschieben, wobei sich das Stück (58) aus der Engstelle (59) löst, um das Gleiten des Schiebeflügels zu ermöglichen.

2. System nach Anspruch 1, **dadurch gekennzeichnet, dass** es Steuerungsmittel für den Lauf des Schiebeflügels (19) in Querrichtung auf drei Kanten (20, 20', 21) des Schiebeflügels (19) aufweist, nämlich die vertikalen Streben und die obere Querleiste des Schiebeflügels, mit Ausnahme der unteren Querleiste (3), die Schlitten (11) tragen, die mit der Führungsschiene (18) zusammenwirken.

3. System nach Anspruch 2, **dadurch gekennzeichnet, dass** die Mittel von einem Griff aus zur Betätigung des Schiebeflügels über drei Stangen (22, 26,28) betätigt werden, die untereinander bzw. translatorisch beweglich entlang der Kanten (20, 20', 21) des Schiebeflügels, der sie trägt, verbunden sind.

4. System nach einem der Ansprüche 1 bis 3, **dadurch gekennzeichnet, dass** auf der oberen Querleiste (21) des Schiebeflügels das Stück, das das Schließblech aufweist, die Form eines länglichen Stücks (34) hat, das in seinem mittleren Abschnitt (35) gekrümmt ist, das an einem ersten Ende (38) an der oberen Querleiste (21) befestigt ist und über einen gegenüberliegenden Endabschnitt (36) einerseits mit der beweglichen Stange (26) und andererseits über einen Endanschlag (37) mit der oberen Querleiste der Zarge so zusammenwirkt, dass die Translation der Stange (26) entlang der oberen Querleiste (21) ein Verschieben des ersten Endes (38) und der oberen Querleiste (21) des Schiebeflügels in der Querrichtung zur Folge hat.

5. System nach einem der vorhergehenden Ansprüche, **dadurch gekennzeichnet, dass** die Gleitführungsschiene (18) mit Mitteln zum Lenken ihres Umklappens quer zur Zarge, zwischen einer Verschlussposition und einer Öffnungs-Vorposition, insbesondere zwischen einer hohen Verschlussposition und einer niedrigen Verschluss-Vorposition ausgestattet ist.

6. System nach Anspruch 5, **dadurch gekennzeichnet, dass** die Gleitführungsschiene (18) einen im Westlichen zylindrischen, länglichen Fuß (13), der in einem länglichen Raum (15,70a) in der Zarge so untergebracht ist, dass er drehbeweglich ist, einen Längskopf (12) mit einem abgerundeten mit den Schlitten (11) zusammenwirkenden Abschnitt an seiner Spitze, um den die Schlitten (11) frei drehbar sind und an dem entlang sie zum Gleiten ausgelegt sind, um das Gleiten des Schiebeflügels (19) zu bewirken, und ein Längsblatt (14), das den Fuß (13) mit dem Kopf (12) verbindet, aufweist.

7. System nach Anspruch 6, **dadurch gekennzeichnet, dass** es Mittel zur Begrenzung des Umklappens der Schiene (18) aufweist, die insbesondere aus einem Anschlag (17, 70b, 70c) bestehen, der die Umklappbewegung des Längsblatts (14) begrenzt.

8. System nach einem der Ansprüche 6 bis 7, **dadurch gekennzeichnet, dass** der Kopf (12) der Gleitführungsschiene (18) längliche und links und rechts von der Längsachse des Kopfes gelegene überstehende Bereiche (12a, 12b) zum Verschließen des Raum (15,70a) umfasst, der die Schiene enthält.

9. System nach einem der Ansprüche 6 bis 8, **dadurch gekennzeichnet, dass** der Kopf (12) der Gleitführungsschiene (18) eine im Wesentlichen zylindrische Form aufweist.

10. System nach einem der Ansprüche 6 bis 9, **dadurch gekennzeichnet, dass** der Schwerpunkt des abgerundeten Abschnitt des Kopfes (12) der Schiene (18) weiter vorne in der Richtung der Vor-Öffnung des Schiebeflügels (19) als der Drehpunkt des Fußes (13) angeordnet ist, wenn sich der Schiebeflügel in der Verschlussposition befindet.

11. Tür oder Fenster mit Schiebeflügel in einer Zarge, die mit einem System zur Betätigung nach einem der Ansprüche 1 bis 10 ausgestattet ist.

## Claims

1. System for manoeuvring a leaf (19) which slides along a frame,
wherein the leaf, which is of the type comprising a lower cross-member (3) and an upper cross-member (21) as well as two vertical uprights (20, 20') is movable, in a direction transverse to the frame, between a closing position in which it rests against said frame in a sealing manner and a pre-opening position in which it is moved apart from the frame transversely in order to enable it to slide parallel to the plane of said frame, and
wherein a rail (18) for guiding the sliding motion, which rail is mounted in a tilting manner in a lower cross-member of the said frame, is adapted to cooperate with roller-type carriages (11) which are fixed under the lower cross-member of the leaf in such a way as to enable said leaf to slide parallel to the plane of the frame when the leaf is in the pre-opening position,
**characterised in that**
means for controlling the travel of the leaf (19) in the said transverse direction are provided on each of the vertical uprights (20, 20') of the leaf and comprise a bar (23) which is actuated from a handle for manoeuvring the leaf and is movable in translation along the said upright of the leaf, and also a roller (24) which is fixed onto the said bar and cooperates with a Z-shaped latch which is adapted to guide the roller in displacement in the said transverse direction between the closing position and the pre-opening position,
the Z-shaped latch is disposed opposite the roller on a section (56) which extends along the upright while being held in position vertically in relation to the leaf at the top part and bottom part of said leaf by attachment to the upright, the said section comprising a front part and a perpendicular rear end arm (58), the said section is inserted, by the front part, in a channel (57) provided in the said upright (20) of the leaf and, by the rear end arm (58), in a longitudinal channel (59) provided for that purpose in the upright of the frame (55), in such a way that, under the effect of translation of the bar (23) along the upright (20) of the leaf and of the resulting displacement of the roller (24) into the Z-shaped latch hollowed out of the section, the upright of the leaf is consequently displaced transversely in relation to the section, said section being then adapted to be displaced in sliding motion in a manner integral with the leaf, the arm (58) disengaging itself from the channel (59) in order to permit the sliding of the leaf.

2. System according to Claim 1, **characterised in that** it comprises means for controlling the travel of the leaf (19) in the said transverse direction on three edges (20, 20' 21) of said leaf (19), namely the vertical uprights and the upper cross-member of the leaf, with the exception of the lower cross-member (3) carrying the carriages which cooperate with the guide rail (18).

3. System according to Claim 2, **characterised in that** the said means are actuated from a handle for manoeuvring the leaf, via three bars (22, 26, 28) which are connected to one another and are respectively movable in translation along the edges (20, 20', 21) of the leaf which carry them.

4. System according to one of Claims 1 to 3, **characterised in that**, on the upper cross-member (21) of the leaf, the piece comprising the latch has the shaped of an elongated piece (34) which is curved in its central part (35), is fixed at a first end (38) to the said upper cross-member (21), and cooperates by means of an opposed end part (36), on the one hand, with the said movable bar (26) and, on the other hand, by means of an end stud (37), with the upper cross-member of the frame, in such a way that translation of the said bar (26) along the said upper cross-member (21) brings about displacement of the said first end (38), and of the said upper cross-member (21) of the leaf, in the said transverse direction.

5. System according to one of the preceding claims, **characterised in that** the rail (18) for guiding the sliding motion is equipped with means for guiding its tilting motion transversely to the frame, between a closing position and a pre-opening position, in particular between an upper closing position and a lower pre-opening position.

6. System according to Claim 5, **characterised in that** the rail (18) for guiding the sliding motion comprises a substantially cylindrical longitudinal foot (13) which is accommodated in a longitudinal housing (15, 70a) in the frame in such a way as to be movable in rotation therein, a longitudinal head (12) having a part which is rounded at its top and cooperates with the said carriages (11) and around which the said carriages (11) are free in rotation and along which they are capable of sliding in order to cause the sliding of the leaf (19), and a longitudinal blade (14) which connects the said foot (13) to the said head (12).

7. System according to Claim 6, **characterised in that** it comprises means for limiting the said tilting motion of the rail (18) which are made up, in particular, of a stop (17, 70b, 70c) which limits the tilting movement of the said longitudinal blade (14).

8. System according to either of Claims 6 to 7, **characterised by** the fact that the head (12) of the said rail (18) for guiding the sliding motion comprises longitudinal zones (12a, 12b) at the edge which are situated on either side of the longitudinal axis of the said head in order to close the housing (15, 70a) containing the rail.

9. System according to any of Claims 6 to 8, **characterised by** the fact that the head (12) of the said rail (18) for guiding the sliding motion has a substantially cylindrical shape.

10. System according to any of Claims 6 to 9, **characterised by** the fact that the centre of gravity of the rounded part of the head (12) of the rail (18) is situated further forward, in the direction of pre-opening of the leaf (19), than the point of rotation of the foot (13), when the leaf is in the closing position.

11. Door or window having a leaf which slides along a frame and is equipped with a manoeuvring system as described in any of Claims 1 to 10.
